# FASCICULE DE BREVET EUROPEEN

(11) **EP 0 989 266 B1**
(45) Date de publication et mention de la délivrance du brevet: **06.07.2005**
(21) Numéro de dépôt: 99402278.8
(22) Date de dépôt: 17.09.1999
(51) Int. Cl.: E05B 47/00, E05B 65/32

(54) **Serrure à décondamnation automatique à l'ouverture**
Schloss mit automatischer Entriegelung beim Öffnen
Lock with automatic unlocking on opening

(30) Priorité: 21.09.1998 FR 9811740
(43) Date de publication de la demande: 29.03.2000
(73) Titulaire: VALEO SECURITE HABITACLE S.A.S., 94042 Créteil Cédex (FR)
(72) Inventeur: Dupont, Patrick, 80133 Noyelles Sur Mer (FR); Jacquinet, Philippe, 80270 Airaines (FR)
(74) Mandataire: Rosolen-Delarue, Katell

(56) Documents cités:
- EP-A- 0 589 158
- EP-A- 0 769 599
- DE-A- 2 442 797
- DE-A- 19 600 524

## Description

La présente invention concerne une serrure pour portière de véhicule automobile, notamment une serrure à décondamnation automatique à l'ouverture, et plus particulièrement une serrure électrique à assistance à l'ouverture et/ou à assistance à la condamnation.

Pour des raisons de sécurité, les serrures des portières avant et parfois arrière sont généralement équipées d'un mécanisme de décondamnation automatique à l'ouverture, lorsque l'utilisateur actionne la poignée intérieure de porte. En effet, si un utilisateur roule en position condamnée, par exemple, pour ne pas risquer d'être agressé lorsqu'il s'arrête aux feux de signalisation, il est important, qu'en cas d'accident, il puisse facilement sortir de son véhicule sans à avoir à décondamner d'abord la portière, avant de pouvoir l'ouvrir.

Un autre avantage est que l'utilisateur, en actionnant la poignée intérieure de portière, provoque en une seule manoeuvre, à la fois la décondamnation et l'ouverture, alors qu'il serait assez désagréable, pour un utilisateur, d'être obligé de décondamner la portière avant de pouvoir l'ouvrir.

En outre, dans le cas où le conducteur du véhicule, après être sorti, referme la portière en laissant les clés à l'intérieur, il peut pénétrer à nouveau dans le véhicule car la portière aura été décondamnée automatiquement à l'ouverture, ce qui n'aurait pas été le cas si la portière pouvait être ouverte de l'intérieur, sans décondamner la serrure.

Toutefois, cette fonction de décondamnation automatique à l'ouverture, également connue sous la désignation "override", est consommatrice d'énergie, car l'énergie nécessaire pour la décondamnation vient s'ajouter à l'énergie requise pour l'ouverture de la serrure. Cette énergie peut être fournie par un effort manuel de l'utilisateur pour une serrure entièrement mécanique, ou par des mécanismes d'assistance électrique à l'ouverture et à la décondamnation, pour une serrure électrique.

Le document DE-A-24 42 797 décrit une serrure selon le préambule de la revendication 1.

L'invention a pour but de proposer une serrure à décondamnation automatique à l'ouverture qui réduise l'énergie à fournir pour effectuer une telle fonction et dont l'agencement des mécanismes est perfectionné.

Pour atteindre le but précité, l'invention a pour objet une serrure pour portière de véhicule automobile, telle que definie dans la revendication 1.

Avantageusement, dans la position d'ouverture du pêne, la portion d'appui du moyen de décondamnation automatique à l'ouverture bloque la butée du levier de condamnation, ce qui interdit la condamnation de la serrure en position d'ouverture de la portière.

Avantageusement, le pion suiveur de came du premier levier est apte à coopérer avec un contacteur de portière ouverte en fin de course de rotation du pêne vers sa position d'ouverture, ledit contacteur de portière ouverte destiné à émettre un signal correspondant à l'information d'ouverture de portière à une unité centrale de traitement, pour activer, de manière connue en soi, par exemple, un voyant lumineux sur le tableau de bord du véhicule ou une lumière de plafonnier dans l'habitacle.

Avantageusement, le moyen de décondamnation automatique à l'ouverture amène le levier de condamnation en position décondamnée, avant la fin de course d'ouverture du pêne.

Dans une forme de réalisation particulière, le mécanisme de condamnation comporte un moteur électrique réversible pour entraîner le levier de condamnation entre ses positions condamnée et décondamnée lors d'une condamnation ou décondamnation centralisée commandée de l'extérieur ou de l'intérieur.

On peut également prévoir que la serrure de l'invention est associée à un capteur de choc pour, lors de la détection d'un choc, envoyer un signal de commande au moteur électrique du mécanisme de condamnation pour entraîner le levier de condamnation vers sa position décondamnée. Ainsi, si du fait d'un choc, la portière ne peut s'ouvrir suffisamment, de sorte que le pêne ne tourne pas suffisamment pour actionner le moyen de décondamnation automatique à l'ouverture, la serrure sera quand même décondamnée.

Selon une autre caractéristique particulière, le moyen d'actionnement précité comporte un moyen mécanique de liaison, tel qu'un câble ou une tringle, reliant le cliquet à un moyen de commande intérieure, par exemple une poignée ou palette intérieure de portière.

Selon encore une autre caractéristique particulière, le moyen d'actionnement comporte un levier d'ouverture extérieure apte à coopérer avec le cliquet pour l'amener en position de libération du pêne, ledit levier d'ouverture extérieure étant apte à être entraîné par un moteur électrique pour l'assistance à l'ouverture, en réponse à un signal de commande émis par un contacteur d'ouverture extérieure, lorsqu'un moyen de commande extérieur est actionné par l'utilisateur.

Dans ce cas, la serrure peut comporter un moyen mécanique de liaison extérieure dont une portion extérieure est destinée à être reliée au moyen de commande extérieure et dont une autre portion intérieure s'étend dans le deuxième compartiment étanche de la serrure, ledit contacteur d'ouverture extérieure étant disposé dans ledit deuxième compartiment étanche sur le trajet de ladite portion intérieure du moyen mécanique de liaison extérieure, de façon à émettre un signal de commande d'ouverture extérieure, lorsque le moyen de liaison mécanique est déplacé sur une course d'ouverture déterminée lors de l'actionnement du moyen de commande extérieure.

La description donnée ci-après, à titre purement illustratif et non limitatif, d'un mode de réalisation permettra, en se référant aux dessins annexés, de mieux comprendre l'invention.

Sur ce dessin :
- la figure 1 est une vue en perspective éclatée de la serrure conforme à l'invention, du côté de son compartiment de rétention ;
- la figure 2 est une vue analogue à la figure 1, mais partiellement assemblée ;
- la figure 3 est une vue de dessus de la figure 2, en position complètement assemblée de la serrure ;
- la figure 4 est une vue analogue à la figure 3, la contre-plaque étant omise ;
- la figure 5 est une vue en perspective éclatée de la serrure de l'invention, du côté de son compartiment de cinématique ;
- la figure 6 est une vue de dessus de la figure 5, le couvercle du compartiment de cinématique étant omis, et la serrure étant dans une position fermée et décondamnée ;
- la figure 7 est une vue analogue à la figure 6, mais représentant la serrure dans une position fermée et condamnée ;
- la figure 8 est une vue analogue à la figure 6, mais représentant la serrure dans une position ouverte et décondamnée, sous l'action du dispositif électrique d'assistance à l'ouverture ; et
- la figure 9 est une vue analogue à la figure 8, la serrure étant également en position ouverture et décondamnée, sous l'action du moyen mécanique de secours à l'ouverture.

En se référant à la figure 1, la serrure de l'invention comporte un boîtier de serrure B, par exemple, en matière plastique et une contre-plaque métallique 1 sensiblement en forme d'équerre et présentant une ouverture 2 pour le passage d'une gâche (non représentée) qui est fixée, d'une manière connue en soi, à un montant vertical du châssis d'un véhicule automobile. La contre-plaque 1 présente un profil sensiblement en L dont l'aile la plus longue 1a s'étend dans la direction transversale du véhicule, en position de portière fermée, et dont la plus petite aile 1b s'étend dans la direction longitudinale du véhicule.

Comme visible sur la figure 1, le boîtier B présente une forme sensiblement parallélépipédique rectangle dont la plus grande dimension s'étend sensiblement dans la direction verticale de la portière. Le boîtier B comporte un premier compartiment 3 dit de rétention, car il contient un pêne à fourche 4 apte à retenir la gâche et un cliquet 5 pour bloquer le pêne 4 en position de retenue de la gâche. Le compartiment de rétention 3 comporte un évidement 6 formant l'avaloir de la serrure, pour y loger la gâche, en position de fermeture de la portière. Le compartiment 3 est fermé par la contre-plaque 1 qui est la partie de la serrure qui affleure au niveau du chant de porte. Le pêne 4 et le cliquet 5 sont respectivement articulés sur des bouts d'arbre 7 et 8 qui sont intercalés entre le fond du compartiment 3 et la partie 1a de la contre-plaque 1.

Le compartiment de rétention 3 comporte, en outre, un levier d'ouverture extérieure 9 qui est articulé sur un manchon cylindrique 10 sur le fond du compartiment 3, le levier d'ouverture extérieure 9 comportant un bras 9a s'étendant sensiblement radialement pour venir coopérer avec un doigt 5a du cliquet 5. Le levier d'ouverture extérieure 9 comporte un passage de section carrée 9b dans l'alignement de l'axe du manchon cylindrique 10, pour le rendre solidaire en rotation d'un levier de commande 11 qui sera décrit plus en détail en référence à la figure 5.

Le cliquet 5 comporte, en outre, un pion saillant 5b destiné à être relié à une tringle ou à un câble (non représenté) pour sa liaison à une poignée ou palette intérieure de portière.

Comme mieux visible sur les figures 1 et 4, une lumière 12 est ménagée à travers le fond du compartiment 3 au voisinage de la périphérie du pêne 4. A l'intérieur de cette lumière 12, est apte à pivoter un levier 13 muni à son extrémité libre d'un pion saillant 13a qui forme un élément suiveur de came en contact avec une portion périphérique 4a sur le pourtour du pêne, cette portion périphérique 4a formant un profil de came dont le rayon de courbure est adapté pour provoquer le déplacement du pion 13a, lors de la rotation du pêne 4 entre sa position de fermeture illustrée sur les figures 1 à 4 et sa position d'ouverture (non représentée) pivotée dans le sens anti-horaire.

Un contacteur de porte ouverte 14 est monté sur le fond du compartiment 3 à proximité du pion saillant 13a du levier 13, de façon qu'en fin de course de pivotement du pêne 4 vers sa position d'ouverture, le pion 13a vienne repousser un bouton 14a du contacteur 14, pour déclencher l'émission d'un signal de porte ouverte.

De manière connue en soi, l'avaloir 6 comporte une patte élastique 6a qui est destinée à amortir l'entrée de la gâche dans l'avaloir.

On va maintenant se référer à la figure 5, pour décrire les composants d'un deuxième compartiment 15 dit de cinématique du boîtier de serrure B. Ce deuxième compartiment 15 est séparé de manière étanche du compartiment 3 par une cloison qui forme le fond commun aux deux compartiments.

Le levier de commande 11 comporte un bout d'axe 11a qui fait perpendiculairement saillie vers le fond du compartiment 15 et qui vient s'insérer à travers le manchon cylindrique 10 du premier compartiment 3, ce bout d'axe 11a comportant à son extrémité libre une section carrée pour venir s'encastrer dans l'ouverture à section carrée correspondante 9b du levier d'ouverture extérieure 9, pour leur solidarisation en rotation.

Le deuxième compartiment 15 contient un premier moteur électrique 16 sur l'arbre moteur duquel est coaxialement monté un premier pignon 17 qui engrène avec un pignon de plus grand diamètre 18 qui est coaxialement solidaire en rotation d'une vis sans fin 19. L'ensemble 16 à 19 forme un groupe moto-réducteur qui est porté par des paliers de support 20, 21, qui sont ancrés sur le fond du compartiment 15. La vis sans fin 19 engrène avec la circonférence d'une roue dentée 22 qui comporte sur sa face supérieure un bout d'axe 22a destiné à s'insérer dans un logement adapté dans le couvercle (non représenté) de fermeture du deuxième compartiment 15. Par sa face inférieure, la roue dentée 22 est reliée à une plaquette 23, par deux manetons 24, 25 diamétralement opposés par rapport à l'axe de rotation de la roue 22. La plaquette 23 comporte, en outre, un doigt 23a perpendiculairement saillant par rapport à son plan et venant s'encastrer dans la face inférieure de la roue 22. Ce doigt 23a est radialement plus excentré que les manetons 24 et 25. Bien que cela ne soit pas visible sur la figure 5, la plaquette 23 comporte sur sa face inférieure un bout d'axe aligné avec le bout d'axe 22a de la roue 22, et destiné à venir s'insérer dans un logement adapté 26 dans le fond du compartiment 15.

L'un des deux manetons précités, à savoir le maneton 24 le plus éloigné du doigt 23a de la plaquette 23, est destiné à coopérer avec un bras 11b du levier de commande 11, pour l'entraîner en rotation, lors de la rotation de la roue 22. La rotation du levier de commande 11 provoque simultanément la rotation du levier d'ouverture extérieure 9 dans le compartiment de rétention 3, pour déplacer le cliquet 5 vers la position de libération du pêne. La rotation de la roue 22 se poursuit jusqu'à ce que le doigt 23a de la plaquette 23 vienne en contact avec une butée élastique de fin de course 27 prévue sur le fond du compartiment 15. Cette butée 27 est avantageusement en caoutchouc, pour amortir la mise en appui du doigt 23a contre cette butée 27, car l'entraînement par le moteur 16 est relativement puissant.

Bien que cela ne soit pas représenté, le levier de commande 11 est soumis à un ressort de rappel, pour faire revenir le levier de commande 11 vers sa position initiale, une fois que l'ensemble moto-réducteur est lui-même revenu dans sa position initiale comme il sera expliqué plus avant . Une butée en caoutchouc 28 peut également être prévue dans le compartiment 15 pour amortir le retour du levier de commande 11 vers sa position de repos, comme visible sur les figures 6 à 9.

Le levier de commande 11 comporte à l'extrémité libre d'un autre bras, s'étendant sensiblement en direction opposée au bras 11b, un pion 30 destiné à coopérer avec une patte recourbée vers le bas 31 prévue à l'extrémité libre d'un bras d'un levier de secours 32. Le levier de secours 32 est monté pivotant sur un bout d'arbre 33 prévu en saillie sur le fond du compartiment 15 et comporte à l'extrémité libre d'un autre bras 34, agencé sensiblement dans une direction opposée au bras portant la patte repliée 31, une fourchette 35 dont les deux branches sont munies à leur extrémité libre d'une rampe de guidage 35a.

Comme visible sur la figure 6, un câble C passe entre les branches de la fourchette 35 et comporte à son extrémité libre un embout 36 qui présente une forme sensiblement sphérique dont le diamètre est supérieur à l'écartement des branches de la fourchette 35, de façon à pouvoir entraîner le pivotement du levier de secours 32 autour de son axe 33, par traction sur le câble C, à partir d'un moyen de commande extérieure, par exemple une poignée ou palette extérieure de portière. Le câble C est solidaire d'un curseur 37 agencé de l'autre côté de la fourchette 35, par rapport à l'embout 36. Le curseur 37 peut être avantageusement surmoulé sur le câble C. Deux rails de guidage parallèle 38, 39 sont agencés sur le fond du compartiment 15 pour servir au guidage du curseur 37 lors du déplacement du câble C. Le câble C s'étend à l'extérieur du boîtier B, en traversant, de manière étanche, un manchon 40.

Le compartiment de cinématique 15 comporte, en outre, un levier de condamnation 41 qui est articulé sur un bout d'arbre 42 en saillie du fond du compartiment 15. Le levier de condamnation 41 comporte un premier bras 43 muni à son extrémité libre d'un pion 43a qui s'engage dans une rainure hélicoïdale 44a ménagée sur un tonneau rotatif 44. Ce tonneau rotatif 44 est destiné à être relié à un barillet de serrure, pour une portière avant. Le levier de condamnation 41 comporte un deuxième bras 45 s'étendant sensiblement radialement vers l'extérieur du boîtier B, à travers une ouverture 46.

Le levier de condamnation 41 comporte un troisième bras 47 qui est destiné à coopérer avec l'embout 36 du câble C, pour le faire échapper à la fourchette 35, comme visible sur la figure 7. Dans la position de repos du câble C, l'embout 36 est situé dans un renfoncement du levier de condamnation 41 défini entre le premier bras 43 et le troisième bras 47.

Le levier de condamnation 41 comporte, en outre, un secteur denté 48 qui se prolonge à une extrémité par une butée saillante 49. Le secteur denté 48 engrène avec un pignon 50 porté par l'arbre moteur 51 d'un deuxième moteur électrique 52 pour l'assistance électrique à la condamnation/décondamnation. Le deuxième moteur électrique 52 est porté par une pièce de support 53 sensiblement à profil en forme de C, qui est montée sur le fond du compartiment 15.

La butée 49 du levier de condamnation 41 est destinée à coopérer avec un deuxième levier comportant une portion d'appui 54 s'étendant radialement à partir d'un arbre 55 qui est monté dans un manchon tubulaire 56 qui fait saillie du fond du compartiment 15. L'arbre 55 traverse, de manière étanche, le fond du compartiment 15 et présente à son extrémité inférieure une section carrée pour être solidarisée en rotation du levier 13 précité.

Le long du rail 39, est disposé un contacteur d'ouverture extérieure 60 qui comporte un bouton 60a apte à être repoussé par un pan incliné 37a du curseur 37, lors de la traction du câble C, pour envoyer un signal de commande d'ouverture au premier moteur 16, par une liaison électrique non représentée.

On pourrait prévoir en variante une poignée extérieure de portière liée par une tringle à une biellette articulée dans le compartiment étanche de la serrure, le contacteur d'ouverture extérieure étant agencé pour détecter le pivotement de cette biellette.

On pourrait prévoir, pour une serrure à ouverture mécanique, de remplacer le levier de secours par un levier d'ouverture extérieure agissant directement ou indirectement sur le cliquet.

On va maintenant décrire le fonctionnement de la serrure de l'invention en référence aux figures 4 à 9.

Dans la position illustrée sur la figure 6, la serrure est dans son état fermé et mécaniquement décondamné. En effet, le levier de condamnation 41 est dans une position où son bras 47 a placé l'embout 36 du câble C en face de la fourchette 35 du levier de secours 32, ce qui autorise une ouverture mécanique, en tirant sur le câble C, comme expliqué plus loin.

Dans cette position de fermeture de la serrure, on voit sur la figure 4 que l'une des branches de la fourche du pêne 4 est bloquée par un bec du cliquet 5, pour retenir une gâche non représentée.

A partir de la position illustrée sur la figure 6, lorsque l'utilisateur souhaite condamner la serrure, plusieurs possibilités s'offrent à lui :
- soit il se trouve à l'intérieur de l'habitacle du véhicule et il actionne un organe de manoeuvre situé sur l'intérieur de la portière pour commander le déplacement du bras 45 du levier de condamnation 41 ;
- soit l'utilisateur se trouve à l'extérieur du véhicule et il condamne la serrure avec sa clé en l'introduisant dans le barillet de serrure d'une portière avant pour entraîner, par l'intermédiaire du tonneau 44, le déplacement du bras 43 du levier de condamnation ;
- soit, enfin, de l'extérieur du véhicule, il actionne un boîtier de télécommande portatif pour envoyer un signal de commande de condamnation au moteur électrique 52 d'assistance à la condamnation, lequel moteur 52 entraîne le pivotement du levier de condamnation 41, en agissant sur le secteur denté 48.

Quel que soit le moyen de commande de la condamnation de la serrure, le levier de condamnation 41 pivote dans le sens anti-horaire, comme illustré sur la figure 7. Sur cette figure, la serrure est dans son état fermé et mécaniquement condamné, car le bras 47 du levier de condamnation 41 a poussé l'embout 36 du câble C dans une direction sensiblement perpendiculaire à la course d'actionnement du câble C, de façon à faire échapper l'embout 36 à la fourchette 35 du levier de secours 32. Ainsi, si une personne non autorisée actionne à fond la poignée extérieure de portière, pour entraîner le câble C, l'embout 36 glissera le long du bras 47 et de la rampe de guidage 35a de la fourchette 35, sans entraîner le levier de secours 32, la serrure ne pouvant ainsi être mécaniquement décondamnée de l'extérieur. Lors du déplacement du câble C sous l'action de la poignée extérieure de portière, le curseur 37 lié au câble C se déplacera le long des rails de guidage 38 et 39 et viendra par son pan incliné 37a repousser le bouton d'interrupteur 60a du contacteur d'ouverture extérieure 60, mais comme l'alimentation générale du véhicule n'aura pas été activée, le moteur électrique 16 pour l'assistance à l'ouverture restera inactif, interdisant ainsi également l'ouverture électrique.

On constate, sur la figure 7, que dans la position condamnée de la serrure, le pion de butée 49 du levier de condamnation 41 vient en contact avec la portion d'appui 54 du moyen de décondamnation automatique à l'ouverture.

Lorsque l'utilisateur souhaite revenir à la position de la figure 6, il actionne l'un des moyens de commande précités pour faire pivoter le levier de condamnation 41 dans le sens horaire de la figure 7 à la figure 6. Dans ce cas, l'embout 36 du câble C suit le pivotement du bras 47 du levier de condamnation 41, car il est rappelé par l'élasticité propre du câble C dans sa position de repos illustrée sur la figure 6.

On va maintenant décrire le passage de la serrure de sa position fermée décondamnée illustrée à la figure 6 à sa position ouverte, grâce au dispositif électrique d'assistance à l'ouverture, sur la figure 8. Ainsi, lorsque l'utilisateur saisit la poignée extérieure de portière et l'actionne légèrement, le câble C se déplace sur une faible course, comme illustré entre les figures 6 et 8. En fin de course d'actionnement du câble C, l'embout 36 du câble vient au plus au contact avec la fourchette 35 du levier de secours, sans actionner ce dernier. Le curseur 37 qui est solidaire du câble C se déplace d'une course correspondante et vient escamoter le bouton 60a du contacteur 60. Etant donné que l'alimentation générale du véhicule aura été préalablement mise sous tension par le système de reconnaissance, le contacteur 60 peut envoyer un signal de commande d'ouverture au moteur électrique 16 qui entraîne la rotation de la roue 22 dans le sens horaire. Au cours de la rotation de la roue 22, le maneton 24 vient en appui contre le bras 11b du levier de commande 11 et le repousse, de façon à faire pivoter le levier de commande 11 dans le sens anti-horaire sur la figure 5. Le maneton 24 repousse le bras 11b du levier de commande 11 jusqu'à ce que le doigt 23a vienne en appui contre la butée élastique de fin de course 27.

Le pivotement du levier de commande 11 entraîne le pivotement du levier d'ouverture extérieure 9 dans le compartiment de rétention 3, dans le sens horaire sur la figure 4. Lors de son pivotement, le levier d'ouverture extérieure 9 vient repousser par son bras 9a le doigt 5a du cliquet 5 pour faire pivoter dans le sens anti-horaire le cliquet 5 qui libère ainsi le pêne 4 qui peut pivoter, à son tour, dans le sens anti-horaire pour libérer la gâche.

Lorsque le doigt 23a vient en appui contre la butée 27, le cliquet 5 aura libéré le pêne 4.

Le couple d'entraînement exercé par moteur 16 sera maintenu pendant une durée déterminée par une temporisation, pour assurer que le maneton 24 entraîne bien le pivotement du levier de commande 11. Dès que l'entraînement par le moteur 16 s'arrête, la vis sans fin 19 sera rappelée en rotation en sens inverse, par un ressort en spirale (non représenté), pour ramener la roue 22 et donc, les manetons 24 et 25 dans leurs positions initiales, pour permettre une ouverture ultérieure. Le ressort en spirale est lié à la vis sans fin 19 et s'enroule lors de l'entraînement par le moteur 16. Avantageusement, le ressort de rappel en spirale pour la vis sans fin 19 est agencé dans le palier 20. Dans cette configuration, le levier de commande 11 revient dans sa position de repos sous l'action d'un ressort de rappel non représenté.

En se référant à nouveau à la figure 4, lorsque le pêne 4 pivote dans le sens anti-horaire pour libérer la gâche, le pion suiveur de came 13a du levier 13 suit le profil de came 4a du pêne 4, ce qui provoque le pivotement du levier 13 dans le sens horaire sur la figure 4. Sensiblement en fin de course de pivotement du pêne 4, le pion 13a du levier 13 vient repousser le bouton 14a du contacteur de portière ouverte 14 pour signaler à une unité centrale de traitement l'ouverture de la portière. Le pivotement du levier 13 entraîne le pivotement simultané de la portion d'appui 54 dans le compartiment de cinématique 15 dans le sens anti-horaire, comme représenté sur la figure 8, pour amener le bras 54 de ce levier en contact avec la butée 49 du levier de condamnation 41.

Ainsi, il n'est pas possible de condamner la serrure, alors que la portière est ouverte, car tout pivotement du levier de condamnation 41 dans le sens anti-horaire est empêché par la portion d'appui 54 qui est bloqué en position par le levier 13 dont le pion suiveur de came 13a est en appui contre le profil de came 4a du pêne 4.

Le dispositif électrique d'assistance à l'ouverture fonctionne de la même façon à partir de la position de la figure 7, dans laquelle la serrure est dans son état fermé et mécaniquement condamné. A cet effet, l'utilisateur autorisé portant un badge muni d'un émetteur pour émettre un signal codé déterminé, s'approche du véhicule qui est muni d'un système de reconnaissance comportant un récepteur apte à décoder le signal et à mettre sous tension l'alimentation électrique du véhicule, lorsque l'utilisateur autorisé a été dûment identifié. Lorsque l'utilisateur tire sur le câble C sur une faible course pour déclencher l'émission d'un signal de commande d'ouverture par le contacteur 60, le moteur électrique 16 provoque l'ouverture de la serrure, et le pêne 4 par son profil de came 4a provoque le pivotement dans le sens anti-horaire du bras 54 pour repousser le pion de butée 49 du levier de condamnation 41, en faisant pivoter ce dernier dans le sens horaire, pour l'amener dans une position décondamnée. Autrement dit, à partir de la figure 6 ou de la figure 7, on aboutit à une même position représentée sur la figure 8, lorsque le dispositif d'assistance à l'ouverture est activé. On obtient ainsi une décondamnation automatique à l'ouverture, lors de l'actionnement du moyen de commande extérieure. Ceci est rendu possible par le fait que l'on a dissocié les deux chaînes cinématiques du mécanisme d'ouverture et du mécanisme de condamnation.

Le contacteur 60 envoie un signal de commande simultanément au moteur 16 et au moteur 52, pour provoquer simultanément l'assistance à l'ouverture de la porte et la décondamnation des autres portes.

Enfin, si le dispositif d'assistance à l'ouverture ne fonctionne pas, en raison d'une panne électrique ou d'une alimentation insuffisante de la batterie du véhicule, l'utilisateur peut ouvrir mécaniquement la serrure après l'avoir décondamnée mécaniquement, par exemple, par le barillet de serrure, en tirant sur le câble C sur une surcourse, pour entraîner grâce à l'embout 36 la fourchette 35 du levier de secours 32 qui pivote dans le sens horaire sur la figure 9 et vient repousser par la patte recourbée 31 de son bras opposé le pion 30 du levier de commande 11, pour le faire pivoter dans le sens anti-horaire, ce qui entraîne le pivotement du levier d'ouverture extérieure 9, et par suite, la libération du pêne. De la même manière, le bras 54 vient en contact avec la butée 49 du levier de condamnation 41, en raison de la coopération entre le profil de came 4a du pêne 4 et du pion suiveur de came 13a du levier 13.

Il est à noter que le maneton 25 représenté sur la figure 5 ne présente pas ici d'utilité particulière.

Le moteur électrique 52 est réversible, afin de faire pivoter le levier de condamnation 41 dans les deux sens, pour l'amener respectivement dans sa position condamnée ou décondamnée.

L'arbre moteur 51 du moteur électrique 52 a son axe de rotation parallèle à l'axe de pivotement du levier de condamnation 41, alors que l'arbre moteur du moteur électrique 16 a son axe de rotation perpendiculaire à l'axe du levier d'ouverture 9.

Bien que l'invention ait été décrite en liaison avec un mode de réalisation particulier, il est bien évident qu'elle n'y est nullement limitée et qu'elle comprend tous les équivalents techniques des moyens décrits ainsi que leurs combinaisons si celles-ci entrent dans le cadre de l'invention.

## Revendications

1. Serrure pour portière de véhicule automobile, comportant un boîtier (B), un pêne (4) apte à retenir une gâche de portière, un cliquet (5) de blocage du pêne en position de retenue de la gâche, un mécanisme d'ouverture comportant au moins un moyen d'actionnement (9) apte à coopérer avec le cliquet pour l'amener dans une position de libération du pêne, sous l'action d'un moyen de commande intérieure ou extérieure, et un mécanisme de condamnation comportant un levier de condamnation (41) pour mettre la serrure dans une position condamnée ou décondamnée, et comportant en outre un moyen de décondamnation automatique à l'ouverture comportant, d'une part, un élément suiveur de came (13a) coopérant avec un profil de came (4a) prévu sur le pêne (4) et, d'autre part, une portion d'appui (54) apte à coopérer avec une butée (49) prévue sur le levier de condamnation (41), de façon que, lors de la rotation du pêne vers sa position d'ouverture, le profil de came entraîne un déplacement de l'élément suiveur de came et, par suite, de ladite portion d'appui de façon à amener automatiquement le levier de condamnation dans sa position de décondamnation,
le moyen de décondamnation automatique à l'ouverture comportant un premier levier (13) muni d'un pion suiveur de came (13a) coopérant avec le profil de came (4a) du pêne (4), et un deuxième levier solidaire en rotation du premier levier et muni de ladite portion d'appui apte à coopérer avec un pion de butée (49) sur le levier de condamnation (41),
**caractérisée en ce que** la serrure comporte un premier compartiment (3) du boîtier (B) dans lequel se trouvent le premier levier (13) et le pêne (4), et un deuxième compartiment (15) du boîtier (B) dans lequel se trouvent le deuxième levier et le levier de condamnation (41).

2. Serrure selon la revendication 1, **caractérisée par le fait que**, dans la position d'ouverture du pêne (4), la portion d'appui (54) du moyen de décondamnation automatique à l'ouverture bloque la butée (49) du levier de condamnation (41), ce qui interdit la condamnation de la serrure en position d'ouverture de la portière.

3. Serrure selon la revendication 2 ou 3, **caractérisée par le fait que** le pion suiveur de came (13a) du premier levier (13) est apte à coopérer avec un contacteur de portière ouverte (14) en fin de course de rotation du pêne (4) vers sa position d'ouverture, ledit contacteur de portière ouverte étant destiné à émettre un signal correspondant à l'information d'ouverture de portière à une unité centrale de traitement.

4. Serrure selon l'une des revendications 1 à 3, **caractérisée par le fait que** le moyen de décondamnation automatique à l'ouverture amène le levier de condamnation (41) en position décondamnée, avant la fin de course d'ouverture du pêne (4).

5. Serrure selon l'une des revendications 1 à 4, **caractérisée par le fait que** le mécanisme de condamnation comporte un moteur électrique réversible (52) pour entraîner le levier de condamnation (41) entre ses positions condamnée et décondamnée, lors d'une condamnation ou décondamnation centralisée commandée de l'extérieur ou de l'intérieur.

6. Serrure selon la revendication 5, **caractérisée par le fait qu'**elle est associée à un capteur de choc pour, lors de la détection d'un choc, envoyer un signal de commande au moteur électrique (52) du mécanisme de condamnation pour entraîner le levier de condamnation (41) vers sa position décondamnée.

7. Serrure selon l'une des revendications 1 à 6, **caractérisée par le fait que** le moyen d'actionnement précité comporte un moyen mécanique de liaison, tel qu'un câble ou une tringle, reliant le cliquet (5) à un moyen de commande intérieure, par exemple une poignée ou palette intérieure de portière.

8. Serrure selon l'une des revendications 1 à 7, **caractérisée par le fait que** le moyen d'actionnement comporte un levier d'ouverture extérieure (9) apte à coopérer avec le cliquet (5) pour l'amener en position de libération du pêne, ledit levier d'ouverture extérieure étant apte à être entraîné par un moteur électrique (16) pour l'assistance à l'ouverture, en réponse à un signal de commande émis par un contacteur d'ouverture extérieure (60), lorsqu'un moyen de commande extérieur est actionné par l'utilisateur.

9. Serrure selon la revendication 8, **caractérisée par le fait qu'**elle comporte un moyen mécanique de liaison extérieure (C) dont une portion extérieure est destinée à être reliée au moyen de commande extérieure et dont une autre portion intérieure s'étend dans le deuxième compartiment étanche (15) de la serrure, ledit contacteur d'ouverture extérieure (60) étant disposé dans ledit deuxième compartiment étanche sur le trajet de ladite portion intérieure du moyen mécanique de liaison extérieure (C), de façon à émettre un signal de commande d'ouverture extérieure, lorsque le moyen de liaison mécanique est déplacé sur une course d'ouverture déterminée lors de l'actionnement du moyen de commande extérieure.

## Patentansprüche

1. Schloß für die Tür eines Kraftfahrzeuges mit einem Gehäuse (B), einer Gabelfalle (4), die geeignet ist, einen Schließbolzen der Fahrzeugtür zurückzuhalten, einer Sperrklinke (5) zur Verriegelung der Gabelfalle in der den Schließbolzen zurückhaltenden Position, einem Öffnungsmechanismus, der mindestens ein Antriebsmittel (9) umfaßt, welches mit der Sperrklinke zusammenwirkt, um diese durch Wirkung eines inneren oder äußeren Betätigungsmittels zur Freigabe der Gabelfalle in eine Position verstellt, und einem Verriegelungsmechanismus, der einen Verriegelungshebel (41) umfaßt, um das Schloß in eine Ver- oder Entriegelungsposition zu bringen, und außerdem mit einem Mittel zur automatischen Entriegelung bei der Öffnung, welches einerseits ein einer Steuerkurve folgendes Element (13a) umfaßt, das mit einer Kontur einer an der Gabelfalle (4) vorgesehenen Steuerkurve (4a) zusammenwirkt, und welches andererseits einen Abstützbereich (54) umfaßt, der geeignet ist, mit einem an dem Verriegelungshebel (41) vorgesehenen Anschlag (49) zusammenzuwirken, so daß bei Drehung der Gabelfalle in ihre Öffnungsposition die Steuerkontur eine Verlagerung des der Steuerkurve folgenden Elementes bewirkt und folglich der besagte Abstützbereich den Verriegelungshebel automatisch in seine Entriegelungsstellung verstellt, wobei das Mittel zur automatischen Entriegelung beim Öffnen einen ersten Hebel (13) umfaßt, der mit einem der Steuerkurve folgenden Zapfen (13a) versehen ist, welcher mit der Steuerkontur (4a) der Gabelfalle (4) zusammenwirkt, und einen zweiten Hebel aufweist, der drehfest mit dem ersten Hebel verbunden ist, und mit dem besagten Abstützbereich versehen ist, der geeignet ist, für das Zusammenwirken mit einem Anschlagszapfen (49) an dem Verriegelungshebel (41), **dadurch gekennzeichnet, daß** das Schloß eine erste Kammer (3) des Gehäuses (B), in der sich der erste Hebel (13) und die Gabelfalle (4) befinden, und eine zweite Kammer (15) des Gehäuses, in der sich der zweite Hebel und der Verriegelungshebel (41) befinden, umfaßt.

2. Schloß nach Anspruch 1, **dadurch gekennzeichnet, daß** in der geöffneten Position der Gabelfalle (4) der Abstützbereich (54) der Mittel zur automatischen Entriegelung beim Öffnen den Anschlag (49) des Verriegelungshebels (41) blockiert, wodurch die Verriegelung des Schlosses in der geöffneten Position der Fahrzeugtür verhindert wird.

3. Schloß nach Anspruch 1 oder 2, **dadurch gekennzeichnet, daß** der der Steuerkurve folgende Zapfen (13a) des ersten Hebels (13) geeignet ist, um mit einem Tür-Öffnungskontaktschalter (14) am Ende der Drehbewegung der Gabelfalle (4) in ihre geöffnete Position zusammenzuwirken, wobei der Tür-Öffnungskontaktschalter zur Aussendung einer der Information, wonach die Fahrzeugtür geöffnet ist, entsprechenden Signales an eine zentrale Steuereinheit dient.

4. Schloß nach einem der Ansprüche 1 bis 3, **dadurch gekennzeichnet, daß** vor dem Ende des Öffnungsweges der Gabelfalle (4) die Mittel zur automatischen Entriegelung beim Öffnen den Verriegelungshebel (41) in die Entriegelungsposition betätigen.

5. Schloß nach einem der Ansprüche 1 bis 4, **dadurch gekennzeichnet, daß** der Verriegelungsmechanismus einen umschaltbaren Elektromotor (52) umfaßt, um den Verriegelungshebel (41) zwischen seiner Verriegelungs- und seiner Entriegelungsposition bei einer von außen oder innen bewirkten zentralen Verriegelung oder Entriegelung zu verschwenken.

6. Schloß nach Anspruch 5, **dadurch gekennzeichnet, daß** es einen Aufprall-Meßfühler umfaßt, der bei der Detektion eines Aufpralles ein Steuersignal an den Elektromotor (52) des Entriegelungsmechanismus sendet, um den Verriegelungshebel (41) in seine Entriegelungsposition zu verschwenken.

7. Schloß nach einem der Ansprüche 1 bis 6, **dadurch gekennzeichnet, daß** das Antriebsmittel ein mechanisches Verbindungsmittel, wie ein Seil oder eine Stange, umfaßt, welches die Sperrklinke (5) mit einem inneren Betätigungsmittel, zum Beispiel einen innenseitig an der Fahrzeugtür angeordneten Knopf oder Schieber, verbindet.

8. Schloß nach einem der Ansprüche 1 bis 7, **dadurch gekennzeichnet, daß** das Antriebsmittel einen äußeren Öffnungshebel (9) umfaßt, der geeignet ist mit der Sperrklinke (5) zusammenzuwirken, um sie in die die Gabelfalle freigebende Position zu verstellen, wobei der äußere Öffnungshebel von einem als Öffnungshilfe dienenden Elektromotor (16) als Reaktion auf ein von einem äußeren ÖffnungsKontaktschalter (60) ausgesandtes Steuersignal antreibbar ist, wenn ein äußeres Betätigungsmittel durch den Benutzer aktiviert wird.

9. Schloß nach Anspruch 8, **dadurch gekennzeichnet, daß** es ein äußeres mechanisches Verbindungsmittel (C) enthält, dessen eine äußere Abschnitt zur Verbindung mit einem äußeren Betätigungsmittel dient und dessen andere innere Abschnitt sich in die zweite abgedichtete Kammer (15) des Schlosses erstreckt, wobei der äußere ÖffnungsKontaktschalter (60) in der zweiten abgedichteten Kammer entlang des Verlaufes des inneren Abschnittes des äußeren mechanischen Verbindungsmittels (C) angeordnet ist, so daß ein das Öffnen von außen charakteristisches Steuersignal ausgesandt wird, wenn das mechanische Verbindungsmittel durch die Betätigung des äußeren Betätigungsmittels um einen bestimmten Öffnungsweg verschoben wird.

## Claims

1. Lock for automobile vehicle door including a bolt (4) able to hold a door strike-plate, a pawl (5) to block the bolt when the strike-plate is in held position, an opening mechanism including at least one means of actuation (9) able to cooperate with the pawl to move it to a position in which the bolt is freed under the action of interior or exterior control means, and a locking mechanism including a locking lever (41) to put the lock in a locked or unlocked position, and including in addition automatic means of unlocking on opening including, first, a cam follower part (13a) cooperating with a cam profile (4a) provided on the bolt (4) and, secondly, a contact part (54) able to bear against a stop (49) on the locking lever (41), such that during rotation of the bolt towards its opening position the cam profile causes a displacement of the cam follower then of said contact part so as to automatically move the locking lever to its unlocking position, the automatic unlocking means on opening including a first lever (13) equipped with a cam follower stud (13a) cooperating with the cam profile (4a) of the bolt (4), and a second lever rotationally attached to the first lever and equipped with said contact part able to cooperate with a stop lug (49) on the locking lever (41), wherein the lock includes a first compartment (3) housing the first lever (13) and the bolt (4), and a second compartment (15) housing the second lever and the locking lever.

2. Lock according to claim 1, wherein in the opening position of the bolt (4) said contact part (54) of said automatic unlocking means on opening blocks said stop (49) on said locking lever (41), preventing locking of the lock when the door is open.

3. Lock according to claim 2 or 3, wherein said cam follower stud (13a) of said first lever (13) is able to cooperate with an open door contactor (14) at the end of rotational travel of said bolt (4) to its opening position, said open door contactor being intended to emit a "door open" signal to a central processing unit.

4. Lock according to one of claims 1 to 3, wherein said automatic means of unlocking on opening brings said locking lever (41) into its unlocking position before the end of opening travel of said bolt (4).

5. Lock according to one of claims 1 to 4, wherein said locking mechanism includes a reversible electric motor (52) to drive said locking lever (41) between its locking and unlocking positions, during centralised locking or unlocking controlled from the outside or inside of the vehicle.

6. Lock according to claim 5, wherein it is associated with a shock sensor such that, when a shock is detected a control signal is sent to said electric motor (52) of said locking mechanism to move said locking lever (41) to its unlocking position.

7. Lock according to one of claims 1 to 6, wherein said means of actuation includes mechanical linking means, such as a cable or tie-rod, linking said pawl (5) to interior control means, such as a handle or an opening pallet.

8. Lock according to one of claims 1 to 7, wherein said means of actuation includes an exterior opening lever (9) able to cooperate with said pawl (5) to move it to a position in which said bolt is freed, this exterior opening lever being able to be driven by an electric motor (16) to assist the opening in response to a control signal emitted by an exterior opening contactor (60) when an exterior control means is activated by the user.

9. Lock according to claim 8, wherein it includes exterior mechanical linking means (C) of which an exterior section is intended to be connected to the exterior control means and of which an interior section extends into said second sealed compartment (15) of the lock, said exterior opening contactor (60) being mounted in said second sealed compartment on the path of said interior section of said exterior mechanical linking means (C) so as to emit an exterior opening control signal when the mechanical linking means are moved along a predetermined opening path during actuation of the exterior control means.
